# EUROPÄISCHE PATENTSCHRIFT

(11) **EP 0 157 918 B1**
(45) Veröffentlichungstag und Bekanntmachung des Hinweises auf die Patenterteilung: **07.09.1988**
(21) Anmeldenummer: 84114683.0
(22) Anmeldetag: 03.12.1984
(51) Int. Cl.: A47L 9/14, A47L 9/19

(54) **Filtersperre an einem Staubsauger**
Filter bag retaining device of a suction cleaner
Elément de sûreté du sac filtrant d'un aspirateur de poussière

(30) Priorität: 01.03.1984 DE 3407658
(43) Veröffentlichungstag der Anmeldung: 16.10.1985
(73) Patentinhaber: SIEMENS AKTIENGESELLSCHAFT, 80333 München (DE)
(72) Erfinder: Kirchner, Winfried, D-8745 Ostheim (DE); Lins, Felix, Dipl.-Ing. (FH), D-8741 Niederlauer (DE)

(56) Entgegenhaltungen:
- EP-A- 0 045 036
- FR-A- 2 416 679
- GB-A- 1 481 154
- GB-A- 2 097 284
- GB-A- 2 098 056
- US-A- 2 975 862

## Beschreibung

Die Erfindung betrifft eine Filtersperre an einem Staubsauger, der einen durch einen Deckel verschließbaren Staubraum aufweist, welche Filtersperre aus mindestens einem am Staubsaugergehäuse angeordneten, durch Federkraft in den Schließweg des Deckels schwenkbaren Hebel besteht, der in einer an der Halteplatte des in den Staubraum einsetzbaren Filterbeutels vorgesehenen Öffnung verhakbar und dadurch außerhalb des Schließweges gehalten ist.

Eine solche Filtersperre ist durch die DE-OS 2 730 894 bekannt. Bei dieser Filtersperre sind an den beiden Seitenwänden des Staubraumes verschwenkbare Hebel angeordnet, die eine Auflagefläche für die Halteplatte des Filterbeutels aufweisen. Im Bereich der Auflagefläche ist an jedem Hebel ein Zapfen vorgesehen, der in eine entsprechende Öffnung der Halteplatte eingreift. Beim Herausnehmen des Filterbeutels aus dem Staubraum wird die Halteplatte von den Zapfen abgehoben, wodurch die Hebel freigegeben und unter der Einwirkung einer Feder nach außen geschwenkt werden. In dieser Stellung ragen die Hebel in den Schließweg des Staubraumdeckels. Um die Hebel wieder aus dem Schließweg zu entfernen, muß ein neuer Filterbeutel eingesetzt werden, durch dessen auf die Zapfen aufgesteckte Halteplatte die Hebel wieder in der Freigabestellung gehalten werden. Das Einsetzen des Filterbeutels gestattet sich relativ umständlich, da mit beiden Händen die Hebel nach innen geschwenkt werden müssen, damit die Halteplatte auf die Auflagefläche des Hebels aufgelegt und auf die Zapfen aufgesteckt werden kann.

Der Erfindung liegt die Aufgabe zugrunde, eine Filtersperre der eingangs beschriebenen Art so auszubilden, daß das Einsetzen eines Filterbeutels in den Staubraum und dessen Ankoppeln an die Elemente der Filtersperre wesentlich vereinfacht ist.

Die Lösung der gestellten Aufgabe gelingt nach der Erfindung dadurch, daß der Hebel an der den Saugstutzen enthaltenden Vorderwand des Staubraumes angeordnet ist und die Halteplatte einen senkrechten Einschnitt aufweist, in den der Hebel von Hand einschwenkbar ist, daß ferner die Öffnung seitlich von dem Einschnitt liegt und seitlich am Hebel ein entsprechender Sperrhaken vorgesehen ist, der beim Verschwenken des Hebels in den Einschnitt in die Öffnung einrastet. Erst nachdem der Filterbeutel in den Staubraum eingesetzt ist, wird der Hebel verschwenkt. Beim Verschwenken wird der Hebel in dem senkrechten Einschnitt geführt, so daß dadurch die Halteplatte und der Hebel aufeinander ausgerichtet werden und der Sperrhaken die Öffnung nicht verfehlen kann.

Eine besonders vorteilhafte Ausführungsform der Erfindung ist dadurch gekennzeichnet, daß der Einschnitt an der Halteplatte die Form eines auf dem Kopf stehenden T hat und die seitlich überstehenden Einschnitte des T-Balkens als Rastöffnungen für zu beiden Seiten des Hebels angeordnete Sperrhaken dienen. Durch diese T-förmige Gestalt des Einschnittes ergeben sich zwei parallel zu dem senkrechten Teil des Einschnittes verlaufende Lappen der Halteplatte, die eine ausreichende Elastizität aufweisen, damit die Sperrhaken an diesen Lappen vorbei in den quer verlaufenden Teil des T-förmigen Einschnittes bewegt werden können. Eine gesonderte Anordnung einer den Hebel verschwenkenden Feder erübrigt sich dadurch, daß an dem Hebel ein federnder Sporn angeformt ist, der sich an der Wand des Staubsaugergehäuses abstützt.

Anhand eines in der Zeichnung dargestellten Ausführungsbeispiels wird der Anmeldungsgegenstand nachfolgend näher beschrieben. Es zeigt
Fig. 1 die Anordnung einer Filtersperre im Schnitt,
Fig. 2 eine teilansicht der Filtersperrenanordnung nach Fig. 1,
Fig. 3 eine Draufsicht einer Halteplatte eines Filterbeutels.

Mit 1 ist die Vorderwand des Staubraumes eines Staubsaugers bezeichnet, an der der Saugstutzen 2 des Staubsaugers angeordnet ist. An den Saugstutzen 2 ist ein Filterbeutel mit seiner Halteplatte 3 angeschlossen. An der Vorderwand 1 ist ferner ein Hebel 4 mittels einer Schwenkachse 5 angelenkt. Über die Schwenkachse 5 hinaus ist an dem Hebel 4 ein Sporn 6 angeformt, der sich mit seinem freien Ende 7 an einer Anlaufschräge 8 der Vorderwand 1 abstützt und infolge seiner Elastizität eine Verschwenkkraft auf den Hebel 4 ausübt. An dem Hebel 4 ist ferner seitlich ein Sperrhaken 9 angeformt, der in eine an der Halteplatte 3 vorgesehene Öffnung 10 eingreift. Hierdurch wird der Hebel 4 entgegen der von dem Sporn 6 ausgeübten Verschwenkkraft in der gezeigten Stellung gehalten. Der Staubraum des Staubsaugers ist durch einen Deckel 11 verschlossen.

Wie die Draufsicht nach Fig. 2 zeigt, liegt dem Hebel 4 ein senkrechter Einschnitt 12 der Halteplatte 3 gegenüber. Die Fig. 3 zeigt die T-förmige Gestalt, die der senkrechte Einschnitt 12 zusammen mit den seitlich angeordneten Öffnungen 10 in der Halteplatte 3 bildet.

Wird ein gefüllter Filterbeutel aus dem Staubraum entnommen, so wird der Hebel 4 durch die federnde Kraft des Spornes 6 in die in Fig. 1 gestrichelt angedeutete Stellung verschwenkt. In dieser Stellung ragt der Hebel 4 in den Schließweg des Deckels 11, der - wie in Fig. 1 ebenfalls gestrichelt angedeutet - daraufhin nicht in seine Schließstellung gebracht werden kann. Nach dem Einlegen eines neuen Filterbeutels wird der Hebel 4 in den senkrechten Einschnitt 12 der Halteplatte 3 geschwenkt, wobei die seitlich an dem Hebel 4 angeordneten Sperrhaken 9, die parallel zu dem senkrechten Einschnitt 12 verlaufenden Lappen 13 an der Halteplatte 3 etwas wegdrücken und an diesen Lappen 13 entlang in die Öffnungen 10 gleiten. Damit ist der Hebel 4 in den Öffnungen 10 verhakt und wird in der niedergedrückten Stellung gehalten, so daß der Deckel 11 geschlossen werden kann.

## Patentansprüche

1. Filtersperre an einem Staubsauger, der einen durch einen Deckel verschließbaren Staubraum aufweist, welche Filtersperre aus mindestens einem am Staubsaugergehäuse angeordneten durch Federkraft in den Schließweg des Deckels (11) schwenkbaren Hebel (4) besteht, der in einer an der Halteplatte (3) des in den Staubraum einsetzbaren Filterbeutels vorgesehenen Öffnung (10) verhakt und dadurch außerhalb des Schließweges gehalten ist, dadurch gekennzeichnet, daß der Hebel (4) an der den Saugstutzen (2) enthaltenden Vorderwand (1) des Staubraumes angeordnet ist und die Halteplatte (3) einen senkrechten Einschnitt (12) aufweist, in den der Hebel (4) von Hand einschwenkbar ist, daß ferner die Öffnung (10) seitlich von dem Einschnitt (12) liegt und seitlich am Hebel (4) ein entsprechender Sperrhaken (9) vorgesehen ist, der beim Verschwenken des Hebels (4) in den Einschnitt (12) in die Öffnung (10) einrastet.

2. Filtersperre nach Anspruch 1, dadurch gekennzeichnet, daß der Einschnitt (12) an der Halteplatte (3) die Form eines auf dem Kopf stehenden T hat und die seitlich überstehenden Einschnitte des T-Balkens als Öffnungen (10) zum Verrasten der zu beiden Seiten des Hebels (4) angeordneten Sperrhaken (9) dienen.

3. Filtersperre nach Anspruch 1 oder 2, dadurch gekennzeichnet, daß an dem Hebel (4) ein federnder Sporn (6) angeformt ist, der sich an der Vorderwand (1) des Staubsaugergehäuses abstützt.

4. Filtersperre nach Anspruch 3, dadurch gekennzeichnet, daß der Hebel (4) über seine Schwenkachse (5) hinaus spornartig verlängert ist.

## Claims

1. Filter catch on a vacuum cleaner which has a dust chamber which can be closed by a lid, which filter catch consists of at least one lever (4) which is arranged on the vacuum cleaner housing, can be swung through spring force into the closing path of the lid (11), hooks in an opening (10) provided on the holding plate (3) of the filter bag, which can be inserted into the dust chamber, and is thereby held outside the closing path, characterised in that the lever (4) is arranged on the front wall (1) of the dust chamber containing the suction connection piece (2) and the holding plate (3) has a vertical notch (12) into which the lever (4) can be swung by hand, and in that, furthermore, the opening (10) lies to the side of the notch (12) and provided laterally on the lever (4) there is a corresponding catching hook (9) which engages into the opening (10) when the lever (4) swings into the notch (12).

2. Filter catch according to claim 1, characterised in that the notch (12) on the holding plate (3) has the shape of an inverted T and the laterally projecting notches of the T-cross-piece serve as openings (10) for the catch of the catching hooks (9) arranged on both sides of the lever (4).

3. Filter catch according to claim 1 or 2, characterised in that pre-formed on the lever (4) there is a resilient spur (6) which rests against the front wall (1) of the vacuum cleaner housing.

4. Filter catch according to claim 3, characterised in that the lever (4) is extended beyond its swivel axis (5) in a spur-like manner.

## Revendications

1. Dispositif dé blocage du filtre d'un aspirateur de poussière comportant une chambre à poussière pouvant être fermée par un couvercle, ce dispositif de blocage du filtre étant constitué d'au moins un levier (4) monté sur le corps de l'aspirateur de poussière, pouvant basculer sous l'action de la force d'un ressort dans le trajet de fermeture du couvercle (11), accroché dans une ouverture (10) prévue dans la plaque de maintien (3) du sac filtrant pouvant être monté dans la chambre à poussière et maintenu ainsi en dehors du trajet de fermeture, caractérisé en ce que le levier (4) est monté sur la paroi antérieure (1) de la chambre à poussière, qui comporte la tubulure d'aspiration, et la plaque de maintien (3) comporte une encoche (12) verticale, dans laquelle le levier (4) peut être basculé à la main, et en ce que, en outre, l'ouverture (10) est disposée latéralement par rapport à l'encoche (12) et il est prévu latéralement sur le levier (4) un crochet de blocage (9) correspondant, qui s'encliquète dans l'ouverture (10) quand le levier (4) bascule dans l'encoche (12).

2. Dispositif de blocage du filtre d'un aspirateur de poussière suivant la revendication 1, caractérisé en ce que l'encoche (12) de la plaque de maintien (3) a la forme d'un T renversé et les entailles de la barre du T, qui sont en saillie latéralement, servent d'ouvertures (10) pour l'encliquetage des crochets de blocage (9) disposés des deux côtés du levier (4).

3. Dispositif de blocage du filtre suivant la revendication 1 ou 2, caractérisé en ce que, sur le levier 4 est formé un ergot (6) élastique qui . s'appuie sur la paroi antérieure (1) du corps de l'aspirateur de poussière.

4. Dispositif de blocage du filtre suivant la revendication 3, caractérisé en ce que le levier (4) est prolongé à la manière d'un ergot au-delà de son axe de basculement (5).
